# EUROPÄISCHE PATENTSCHRIFT

(11) **EP 1 076 751 B1**
(45) Veröffentlichungstag und Bekanntmachung des Hinweises auf die Patenterteilung: **15.05.2002**
(21) Anmeldenummer: 98918961.8
(22) Anmeldetag: 08.05.1998
(51) Int. Cl.: E06B 1/34

(54) **VORRICHTUNG ZUR VERKLEIDUNG EINER TÜRZARGE**
DEVICE FOR TRIMMING A DOOR FRAME
DISPOSITIF D'HABILLAGE D'UN CHASSIS DE PORTE

(43) Veröffentlichungstag der Anmeldung: 21.02.2001
(73) Patentinhaber: " Top Bauträger" M & R Baugesellschaft MBH & Co. KG, 9560 Feldkirchen (AT)
(72) Erfinder: LAMPEL, Ferdinand, A-9330 Althofen (AT)
(74) Vertreter: Atzwanger, Richard Dipl.Ing.
(86) Internationale Anmeldenummer: AT9800120
(87) Internationale Veröffentlichungsnummer: WO9958800

(56) Entgegenhaltungen:
- WO-A-93/19272
- WO-A-97/28342
- CH-A- 510 194
- DE-A- 3 606 332
- DE-A- 4 426 731
- DE-U- 29 718 054
- GB-A- 2 012 848

## Beschreibung

Die gegenständliche Erfindung betrifft eine Vorrichtung zur Verkleidung einer Türzarge mittels einer an der Oberfläche der Türzarge befestigbaren Abdeckung, welche eine Zierleiste und einen im Querschnitt keilförmigen Fortsatz aufweist, wobei die Zierleiste und der keilförmige Fortsatz auf der Oberfläche der Türzarge mittels Klebung befestigbar sind und weiters am Fortsatz eine Dekorfolie vorgesehen ist.

Es besteht oftmals das Erfordernis, aus Metall oder aus Holz hergestellte Türzargen, welche Beschädigungen aufweisen, zu renovieren. Hiezu ist es bekannt, die Türzargen abzuschleifen und mit einem neuen Anstrich zu versehen. Zudem besteht die Möglichkeit, bestehende alte Türzargen durch neue Türzargen zu ersetzen. Aus der DE-A1 44 26 731 ist es auch bekannt, beschädigte Türzargen mit einer Verkleidung auszustatten. Da die Renovierung von beschädigten Türzargen die Kenntnis und Fähigkeiten eines Fachmannes erfordert, wird hierdurch ein hoher Kostenaufwand bedingt. Soferne beschädigte Türzargen verkleidet werden, bedingt dies zudem den Nachteil, daß hierdurch die lichte Weite des Türrahmens verringert wird.

Aus der GB-A 2 012 848 ist eine Vorrichtung bekannt, welche aus mehreren leistenförmigen Elementen besteht, von welchen einige einen keilförmigen Querschnitt aufweisen und an deren Oberseiten eine diese Elemente verbindende Dekorfolie vorgesehen ist. Diese bekannte Vorrichtung dient zur Herstellung der Zarge eines Türstockes.

Demgegenüber liegt der gegenständlichen Erfindung die Aufgabe zugrunde, eine Vorrichtung zu schaffen, durch welche die Zarge eines Türstockes dann, wenn sie beschädigt ist, weswegen sie erneuert werden muß, in einfacher Weise verkleidet werden kann. Eine solche Verkleidung soll in ihrer Herstellung billig sein, sie soll durch einen Nichtfachmann ausführbar sein und zudem soll durch sie die lichte Weite des Türrahmens nicht verkleinert werden. Diese Aufgaben werden mittels einer Vorrichtung der eingangs angegebenen Art erfindungsgemäß dadurch gelöst, daß sich die Dekorfolie über den keilförmigen Fortsatz hinaus erstreckt und unmittelbar auf der Oberfläche der Türzarge mittels Klebung befestigbar ist. Vorzugsweise ist die Zierleiste im Querschnitt rechteckig ausgebildet, wobei der keilförmige Fortsatz sich in Richtung einer der beiden Breitseiten erstreckt. Dabei kann die Zierleiste als Hohlprofil ausgebildet sein.

Zudem kann die Zierleiste als Winkelleiste ausgebildet sein, wobei einer der beiden Schenkel in den keilförmigen Fortsatz übergeht.

Nach einem bevorzugten Verfahren zur Verkleidung einer Türzarge mittels einer derartigen Vorrichtung wird ein zwischen einer mit dem keilförmigen Fortsatz ausgebildeten winkelförmigen Zierleiste und der Türzarge entstehender Hohlraum ausgeschäumt.

Eine erfindungsgemäße Vorrichtung ist nachstehend anhand zweier in der Zeichnung dargestellter Ausführungsbeispiele näher erläutert. Es zeigen:
- Fig. 1: eine erste Ausführungsform einer erfindungsgemäßen Vorrichtung, in horizontalem Schnitt durch den rechten Balken eines Türstockes, und
- Fig. 2: eine zweite Ausführungsform einer erfindungsgemäßen Vorrichtung, in horizontalem Schnitt durch den rechten Balken eines Türstockes.

In Fig. 1 ist eine mit einer Öffnung ausgebildete Wand 1 dargestellt, wobei in der Öffnung eine Türzarge 2 versetzt ist, welche an der Wand 1 mittels einer Mörtel- bzw. Verputzschichte 11 befestigt ist. Die Zarge 2 ist mit einer Nut 21 ausgebildet, in welche eine Dichtungsleiste 22 eingesetzt ist. Der Zarge 2 ist ein Türblatt 3 zugeordnet. Um eine beschädigte Türzarge 2 verkleiden zu können, sind zwei Zierleisten 4 vorgesehen, welche mit sich keilförmig verjüngenden Fortsätzen 41 ausgebildet sind, an welchen eine Dekorfolie 42 befestigt ist.

Zur Verkleidung der Türzarge 2 werden die beiden Zierleisten 4 im Bereich seitlich außerhalb der Wandöffnung an den beiden Oberflächen der Wand 1 so befestigt, daß die Fortsätze 41 zur Stirnfläche der Türzarge 2 hin gerichtet sind. Weiters werden die an den Fortsätzen 41 befestigten Dekorfolien 42 auf die Zarge 2 aufgebracht. Da der Stoß der beiden Dekorfolien 42 innerhalb der Nut 21 angeordnet wird, ist dieser durch die Dichtungsleiste 22 verdeckt.

Das in Fig. 2 dargestellte Ausführungsbeispiel unterscheidet sich von dem in Fig. 1 dargestellten Ausführungsbeispiel dadurch, daß die Türzarge 2a mit zwei Rücksprüngen ausgebildet ist. Um die mit jeweils einem keilförmigen Fortsatz 41 ausgebildeten Zierleisten 4a befestigen zu können, sind sie im Querschnitt L-förmig ausgebildet. Dabei kann die Länge des kurzen Schenkels der Zierleiste entsprechend den Rücksprüngen der Türzarge 2a gewählt werden.

Die mit einem Fortsatz ausgebildeten Zierleisten können aus Holz oder aus Kunststoff hergestellt sein. Die Zierleisten können als im Querschnitt rechteckige Leiste, als Hohlprofilleiste oder als Winkelleiste ausgebildet sein. Die Dekorfolie kann durch eine einseitig beschichtete Klebefolie gebildet sein. Der zwischen der winkelförmigen Zierleiste und der Wand bzw. der Türzarge bestehende Hohlraum kann ausgeschäumt werden. Die Zierleisten, die Fortsätze und die Dekorfolien werden an der Wand bzw. an der Türzarge durch Klebung befestigt.

Hierdurch ist somit eine Vorrichtung geschaffen, mittels welcher eine beschädigte Türzarge in einfacher und kostengünstiger Weise verkleidet werden kann.

## Patentansprüche

1. Vorrichtung zur Verkleidung einer Türzarge mittels einer an der Oberfläche der Türzarge befestigbaren Abdeckung, welche eine Zierleiste (4, 4a) und einen im Querschnitt keilförmigen Fortsatz (41) aufweist, wobei die Zierleiste (4, 4a) und der keilförmige Fortsatz auf der Oberfläche der Türzarge (2) mittels Klebung befestigbar sind, **dadurch gekennzeichnet, daß** am Fortsatz (41 eine Dekorfolie (42) vorgesehen ist, die sich über den keilförmigen Fortsatz (41) hinaus erstreckt und unmittelbar auf der Oberfläche der Türzarge (2) mittels Klebung befestigbar ist.

2. Vorrichtung nach Patentanspruch 1, **dadurch gekennzeichnet, daß** die Zierleiste (4) im Querschnitt rechteckig ausgebildet ist, wobei der keilförmige Fortsatz (41) sich in Richtung einer der beiden Breitseiten erstreckt.

3. Vorrichtung nach einem der Patentansprüche 1 und 2, **dadurch gekennzeichnet, daß** die Zierleiste als Hohlprofil ausgebildet ist.

4. Vorrichtung nach Patentanspruch 1, **dadurch gekennzeichnet, daß** die Zierleiste (4a) als Winkelleiste ausgebildet ist, wobei einer der beiden Schenkel in den keilförmigen Fortsatz (41) übergeht.

5. Verfahren zur Verkleidung einer Türzarge mittels einer Vorrichtung nach Patentanspruch 4, **dadurch gekennzeichnet, daß** ein zwischen der mit dem keilförmigen Fortsatz (41) ausgebildeten winkelförmigen Zierleiste (4a) und der Türzarge (2) entstehender Hohlraum ausgeschäumt wird.

## Claims

1. A device for facing a door frame by means of a covering which may be fixed to the surface of the door frame, which covering comprises a decorative strip (4, 4a) and a cross-sectionally wedge-shaped extension (41), the decorative strip (4, 4a) and the wedge-shaped extension being fixable to the surface of the door frame (2) by adhesion, **characterised in that** a decorative film (42) is provided on the extension (41), which decorative film (42) extends beyond the wedge-shaped extension (41) and may be fixed directly to the surface of the door frame (2) by adhesion.

2. A device according to claim 1, **characterised in that** the decorative strip (4) is cross-sectionally rectangular, the wedge-shaped extension (41) extending in the direction of one of the two long sides.

3. A device according to one of claims 1 and 2, **characterised in that** the decorative strip takes the form of a hollow profile.

4. A device according to claim 1, **characterised in that** the decorative strip (4a) takes the form of an angular strip, one of the two legs developing into the wedge-shaped extension (41).

5. A method of facing a door frame by means of a device according to claim 4, **characterised in that** a cavity arising between the angular decorative strip (4a), constructed with the wedge-shaped extension (41), and the door frame (2) is back-filled with foam.

## Revendications

1. Dispositif pour recouvrir un châssis de porte d'un revêtement qui peut être fixé à la surface du châssis de porte et qui comporte une baguette décorative (4, 4a) et un prolongement (41) de section transversale en forme de coin, la baguette décorative (4, 4a) et le prolongement en forme de coin pouvant être fixés par collage sur la surface du châssis de porte (2), **caractérisé en ce que** sur le prolongement (41) est prévue une feuille décorative (42) qui s'étend au-delà du prolongement (41) en forme de coin et peut être fixée directement sur la surface du châssis de porte (2), par collage.

2. Dispositif selon la revendication 1, **caractérisé en ce que** la baguette décorative (4) présente une section transversale rectangulaire, tandis que le prolongement (41) en forme de coin s'étend dans la direction de l'un des deux côtés de la largeur.

3. Dispositif selon l'une des revendications 1 ou 2, **caractérisé en ce que** la baguette décorative est réalisée sous la forme d'un profilé creux.

4. Dispositif selon la revendication 1, **caractérisé en ce que** la baguette décorative (4a) est réalisée sous la forme d'une cornière, l'une des deux ailes se prolongeant dans le prolongement (41) en forme de coin.

5. Procédé pour recouvrir un châssis de porte au moyen d'un dispositif selon la revendication 4, **caractérisé en ce qu'**une cavité, qui se forme entre la baguette décorative (4a) en forme de cornière présentant le prolongement (41) en forme de coin, et le châssis de porte (2), est remplie de mousse.
